# EUROPÄISCHE PATENTSCHRIFT

(11) **EP 3 111 145 B1**
(45) Veröffentlichungstag und Bekanntmachung des Hinweises auf die Patenterteilung: **10.06.2020**
(21) Anmeldenummer: 15702780.6
(22) Anmeldetag: 05.02.2015
(51) Int. Cl.: F24C 15/10

(54) **HAUSHALTSGERÄT MIT HALTERUNGSELEMENT**
HOUSEHOLD APPLIANCE COMPRISING A MOUNTING ELEMENT
APPAREIL ÉLECTROMÉNAGER DOTÉ D'UN ÉLÉMENT DE FIXATION

(30) Priorität: 24.02.2014 DE 102014203214
(43) Veröffentlichungstag der Anmeldung: 04.01.2017
(73) Patentinhaber: BSH Hausgeräte GmbH, 81739 München (DE)
(72) Erfinder: GRÄTZ, Franz, 83374 Traunwalchen (DE); OBER, Engelbert, 83278 Traunstein (DE)
(86) Internationale Anmeldenummer: PCT/EP2015/052401
(87) Internationale Veröffentlichungsnummer: WO 2015/124435

(56) Entgegenhaltungen:
- EP-A1- 3 087 803
- CH-A- 471 945
- DE-A1- 19 704 578
- DE-B- 1 500 636
- US-A- 2 887 103
- US-A1- 2004 231 047

## Beschreibung

Die Erfindung betrifft eine Anordnung mit einem Haushaltsgerät, mit mindestens einem länglichen Führungselement und mindestens einem Halterungselement zum Halten des Haushaltsgeräts an einer Arbeitsplatte, das über ein jeweiliges Führungselement an dem Haushaltsgerät befestigt ist, wobei das mindestens eine längliche Führungselement an dem Haushaltsgerät befestigt ist und von dem Haushaltsgerät herabhängt, das Halterungselement an dem Führungselement längsverschieblich führbar ist und das Halterungselement an einer variablen Längsposition des Führungselements fixierbar ist. Das Haushaltsgerät mag ein Kochfeld sein.

Es ist für einen Einbau eines Kochfelds in einen Ausschnitt einer Arbeitsplatte bekannt, das Kochfeld mit Hilfe von Spannkrallen und Schrauben, die von unten an dem Kochfeld befestigt werden, mit der Arbeitsplatte verspannen. Es ist für diesen Zweck alternativ bekannt, an der Arbeitsplatte verschraubte Einbauleisten vorzusehen, in die das Kochfeld eingerastet wird. Es ist für diesen Zweck auch bekannt, V-förmige Federelemente zu verwenden, die seitlich an dem Kochfeld angebracht sind und das Kochfeld in der Arbeitsplatte fixieren, jedoch nicht nach unten gegen die Dichtung ziehen. Bei diesen Einbauarten kann es nachteilig sein, dass die zur Befestigung des Kochfelds in der Arbeitsplatte notwenigen Teile erst während des Einbaus zusammengesetzt werden können, was eine hohe Arbeitszeit beim Kunden nötig macht. Es mag ferner nachteilig sein, dass an der Arbeitsplatte Montagetätigkeiten notwendig werden und ggf. sogar zusätzliche Anbauteile notwendig sind, was einen Einbau weiter erschwert. Manchmal mag auch Spezialwerkzeug für die Montage benötigt werden.

EP 3 087 803 A1 offenbart eine Verbindungsvorrichtung, die es ermöglicht, ein Kochfeld, das zum Platzieren in einer Öffnung einer Arbeitsplatte geeignet ist, mit der Arbeitsplatte zu verbinden, wobei die Verbindungsvorrichtung einen an dem Kochfeld montierten Träger aufweist.

DE 1 500 636 B offenbart eine Einbauplatte aus Blech für ein Spülbecken, eine Herdmulde oder dergleichen zum Einbau in eine mit einer entsprechenden Aussparung versehene Tischplatte od. dgl., wobei die Einbauplatte mit einem Auflageflansch versehen ist, wobei der Auflageflansch nach unten und nach innen umgebogen ist, in eine nach unten offene muldenförmige Einprägung weiterverläuft, an die sich abgestuft ein im Wesentlichen waagerecht verlaufender Auflagerand anschließt, an den sich ein im Wesentlichen senkrecht dazu verlaufender Führungsrand anschließt.

US 2,887,108 offenbart ein Kochfeld, das zur Montage in einer Arbeitsplatte geeignet ist, sowie Mittel zur sicheren Verankerung solcher Einheiten in der Arbeitsplatte..

US 2004/0231047 A1 offenbart eine Anordnung, um einen Umfangsflansch einer Spüle fest auf eine Arbeitsplatte zu klemmen, auf der die Spüle installiert wird. Die Anordnung verwendet einen Zapfen, der sich von der Unterseite des Umfangsflansches nach unten erstreckt, und eine Verbindung, die mit dem Zapfen verbunden ist und ein Verschiebungselement wie einen Gewindebolzen aufweist, der an der Unterseite der Arbeitsplatte angrenzend an das Loch in der Arbeitsplatte angreift, in der sich die Spüle befindet. Wenn das Verschiebungselement gegen die Unterseite der Arbeitsplatte bewegt wird, zieht die das Verschiebungselement haltende Verbindung den Bolzen nach unten, um den Flansch eng an der Oberseite der Arbeitsplatte neben einem Spülenausschnitt anzulegen.

Es ist die **Aufgabe** der vorliegenden Erfindung, die Nachteile des Standes der Technik zumindest teilweise zu überwinden und insbesondere eine vereinfachte Montage eines Kochfelds in einem Ausschnitt einer Arbeitsplatte zu ermöglichen.

Diese Aufgabe wird gemäß den Merkmalen des unabhängigen Anspruchs gelöst. Bevorzugte Ausführungsformen sind insbesondere den abhängigen Ansprüchen entnehmbar.

Die Aufgabe wird gelöst durch eine Anordnung mit einem Haushaltsgerät, mit mindestens einem länglichen Führungselement und mindestens einem Halterungselement zum Halten des Haushaltsgeräts an einer Arbeitsplatte, das über ein jeweiliges Führungselement an dem Haushaltsgerät befestigt ist, wobei das mindestens eine längliche Führungselement an dem Haushaltsgerät befestigt ist und von dem Haushaltsgerät herabhängt, das Halterungselement an dem Führungselement längsverschieblich führbar ist und das Halterungselement an einer variablen Längsposition des Führungselements fixierbar ist, wobei das Halterungselement mittels einer Fixierungseinrichtung an dem Führungselement fixierbar ist, auf welcher das Halterungselement aufliegt, das Führungselement einen in Längsrichtung verzahnten Streifen aufweist, an welchem die Fixierungseinrichtung zahnweise ratschenartig verrastbar ist und die Fixierungseinrichtung eine Durchführung oder Kanal für das Führungselement aufweist, in welche eine innenliegende Sperrzunge ragt.

Es ergibt sich der Vorteil, dass das Führungselement und das Halterungselement schon vor einem Einbau an dem Haushaltsgerät befestigt werden können und dadurch auch im ausgebauten Zustand gut zugänglich sind. Das Führungselement und das Halterungselement werden mit dem Haushaltsgerät in einen Ausschnitt der Arbeitsplatte eingesetzt, und hängen danach durch den Ausschnitt hindurch nach unten herunter, so dass sie auch dann noch gut erreichbar sind. Durch die folgende Positionierung und Fixierung des Halterungselements an einer gewünschten Längsposition des Führungselements kann das Halterungselement von unten sowohl gegen die Arbeitsplatte als auch gegen das Haushaltsgerät drücken und dadurch das Haushaltsgerät von unten an die Arbeitsplatte ziehen. Die Erfindung ist dabei ohne Änderungen für Haushaltsgeräte mit unterschiedlichem Gehäuseaufbau in unterschiedlich dicken Arbeitsplatten verwendbar. Insbesondere mag z.B. ein Servicetechniker das zunächst weit unten an dem Führungselement angeordnete Halterungselement nach oben in Richtung des Haushaltsgeräts verschieben, bis es in Kontakt mit dem Haushaltsgerät und mit der Arbeitsplatte kommt. Dazu sind an der Arbeitsplatte selbst keine Montagetätigkeiten nötig. Auch werden keine zusätzlichen Anbauteile an der Arbeitsplatte benötigt. Die Positionierung des Halterungselements an der gewünschten Längsposition des Führungselements kann ohne Spezialwerkzeug erfolgen. Durch die Ausbildung des Führungselements mit einem in Längsrichtung verzahnten Streifen wird eine besonders einfach und schnell durchführbare Positionierung und Fixierung der Fixierungseinrichtung und damit des Halterungselements erreicht. Durch die zahnweise ratschenartige Verrastbarkeit lässt sich die Fixierungseinrichtung nur in eine Richtung an dem Führungselement verschieben ("Einwegverrastung") und arretiert in die andere Richtung, beispielsweise ähnlich einem Kabelbinder. Insbesondere lässt sich die Fixierungseinrichtung an dem Führungselement in Richtung des Haushaltsgeräts verschieben.

Die Arbeitsplatte kann eine dedizierte Arbeitsplatte oder auch allgemein eine Oberseite eines Möbels sein. Das Haushaltsgerät wird insbesondere von oben in den Ausschnitt der Arbeitsplatte eingesetzt. Dabei mag zuvor ein Montagerahmen in den Ausschnitt eingesetzt worden sein, z.B. zum Ausgleich einer seitlichen Einbautoleranz.

Das Führungselement und das zugehörige Halterungselement können auch als Teile einer Befestigungseinrichtung verstanden werden.

Das längliche Führungselement mag insbesondere eine Länge aufweisen, welche erheblich größer ist als eine seitliche Ausdehnung. Das längliche Führungselement mag z.B. als ein Profilkörper, laschenförmig, seilförmig, streifenförmig, bandförmig oder stabförmig bezeichnet werden. Es ist eine insbesondere für einen Einbau bei eng gepassten Aufnahmen vorteilhafte Ausgestaltung, dass das längliche Führungselement dünn ist.

Es ist eine durch das Herabhängen des Führungselements verwirklichte Weiterbildung, dass das Führungselement in Bezug auf seine Längserstreckung und/oder in Bezug auf eine Einsatzrichtung des Haushaltsgeräts seitlich beweglich ist. Dadurch kann es z.B. nach innen bewegt werden, um einen Einsatz in den Ausschnitt oder die Aussparung nicht zu behindern. Zudem ist es so möglich, das Halterungselement für einen verbesserten Kontakt an der Arbeitsplatte bzw. dem Möbel auch seitlich variierbar zu positionieren.

Das mindestens eine Führungselement mag an dem Haushaltsgerät kraft-, form- und/oder stoffschlüssig befestigt sein. Es mag z.B. an dem Haushaltsgerät angeschraubt oder eingehakt sein, was eine besonders einfach umsetzbare und stabile Befestigung ermöglicht.

Es ist eine Ausgestaltung, dass das Haushaltsgerät ein unterseitig angeordnetes Gehäuse aufweist und das mindestens eine längliche Führungselement an dem Gehäuse befestigt ist. Oberseitig mag das Haushaltsgerät insbesondere eine Funktionsfläche aufweisen. Das Gehäuse mag z.B. wannenförmig mit einem Boden und einer daran nach oben anschließenden umlaufenden Seitenwand ausgebildet sein. Das mindestens eine Führungselement mag an dem Boden und/oder an der Seitenwand befestigt sein. Eine Befestigung an der Seitenwand erlaubt eine besonders stabile und verwindungsfreie Anordnung. Es ist eine für eine gleichmäßig verteilte Anzugskraft auf das Haushaltsgerät vorteilhafte Weiterbildung, dass an dem Haushaltsgerät mehrere Führungselemente befestigt sind, insbesondere symmetrisch um den Umfang verteilt.

Es ist noch eine Weiterbildung, dass das Gehäuse in Draufsicht eine rechteckige Grundform mit folglich vier Seitenwandabschnitten aufweist. Die mehreren Führungselemente können beispielsweise in der Mitte jeder der vier Seitenwandabschnitte angeordnet sein. Die Führungselemente können zueinander spiegelsymmetrisch gegenüberliegenden Seitenwandabschnitten befestigt sein. Die Führungselemente mögen an nur zwei gegenüberliegenden Seitenwandabschnitten befestigt sein.

Es ist noch eine Ausgestaltung, dass das Haushaltsgerät ein Kochfeld ist. Dieses weist oberseitig als Funktionsfläche eine Kochplatte mit z.B. einer oder mehreren Kochstellen auf. Das Kochfeld mag zur Energieübertragung auf darauf aufgesetztes Kochgeschirr z.B. ein oder mehrere elektrische Widerstandsheizkörper oder Strahlungsheizkörper aufweisen. Auch mag das Kochfeld ein Induktionskochfeld sein.

Es ist eine weitere Ausgestaltung, dass das mindestens eine Führungselement ein elastisch biegsames Führungselement ist. Dies ermöglicht eine besonders vielgestaltige und einfach und preiswert umsetzbare seitliche Beweglichkeit. Beispielsweise mag das Führungselement dann zum Einsatz des Haushaltsgeräts umgebogen werden. Auch mag so das daran angeordnete Halterungselement ohne großen Aufwand seitlich bewegt werden. Diese Ausgestaltung weist den weiteren Vorteil auf, dass sie kompakt umsetzbar ist.

Das Führungselement mag insbesondere aus elastisch biegsamem Kunststoff bestehen.

Alternativ mag das Führungselement steif sein und für seine seitliche Bewegbarkeit z.B. über ein Gelenk mit dem Haushaltsgerät verbunden sein. Dies ermöglicht eine besonders stabile Anordnung.

Es ist noch eine weitere Ausgestaltung, dass das Halterungselement mittels einer Fixierungseinrichtung fixierbar ist, auf welcher das Halterungselement aufliegen kann. Die Fixierungseinrichtung verhindert somit eine Bewegung des Halterungselements an dem Führungselement von dem Haushaltsgerät weg und damit z.B. eine Lockerung der Halterung. Die Fixierungseinrichtung dient somit als (unterer) Anschlag für das Halterungselement. Eine Positionierung und Fixierung der Fixierungseinrichtung an dem Führungselement bestimmt somit auch eine untere Position des Halterungselements.

Die Befestigungseinrichtung mag dann neben dem Führungselement und dem zugehörigen Halterungselement auch die Fixierungseinrichtung aufweisen.

Es ist ferner eine Ausgestaltung, dass der verzahnte Streifen ein Kunststoffstreifen oder eine Kunststofflasche ist.

Die Sperrzunge mag aus Kunststoff bestehen, was eine besonders preiswerte Fixierungseinrichtung ermöglicht. Die Sperrzunge mag alternativ eine Edelstahlzunge sein, was höhere Zugkräfte ermöglicht.

Das Führungselement kann insbesondere eine rechteckige Querschnittsform aufweisen, wobei sich eine Zahnreihe an einer Seite oder an zwei gegenüberliegenden Seiten befindet. Bei einer quaderförmigen Querschnittsform mag oder mögen sich die Zahnreihe(n) an einer breiteren Seite (einer "Flachseite") des Führungselements befinden.

Es ist eine für eine besonders sichere Fixierung auch bei hohen Zugkräften vorteilhafte Ausgestaltung, dass die Fixierungseinrichtung einen Bolzen mit mindestens einer innenliegenden Sperrzunge aufweist, durch welchen Gewindebolzen das Führungselement hindurchgeführt ist.

Es ist ferner eine Ausgestaltung, dass der Bolzen ein Gewindebolzen ist, an welchem außenseitig eine Schraubmutter aufschraubbar ist. Es ist eine zur stufenlosen Positionierung und Fixierung des Halteelements vorteilhafte Ausgestaltung, dass der Gewindebolzen außenseitig ein durchgehendes Gewinde aufweist. Folglich kann die Schraubmutter beispielsweise in Richtung des Haushaltsgeräts über den Gewindebolzen herausgedreht werden und dadurch das Halterungselement stufenlos weiter nach oben gegen das Haushaltsgerät und die Arbeitsplatte gedrückt wird. So kann ein ggf. verbleibendes Spiel des Haushaltsgeräts in vertikaler Richtung auf einfache Weise eliminiert und der Druck gegen die Arbeitsplatte sehr genau justiert werden. Dieses verbleibende Spiel mag beispielsweise vorhanden sein, da die Zähne an dem Führungselement einen vorbestimmten Abstand aufweisen und nicht beliebig fein beabstandet werden können.

Die Schraubmutter mag alternativ oder zusätzlich dazu verwendet werden, den Gewindebolzen zusammenzudrücken und dadurch eine ggf. zerstörende Lösung der Fixierung zu erschweren.

Es ist außerdem eine Ausgestaltung, dass das Halterungselement eine mit mindestens einem Abstandswinkel ausgebildete Platte ("Druckplatte") ist. Ein solches Winkelelement ist besonders vorteilhaft zur Anpassung an unterschiedliche Einbausituationen, insbesondere für einen Höhenausgleich. Das Winkelelement mag z.B. in Form eines Streifens, z.B. Blechstreifens, vorliegen, von dem mindestens ein Endbereich gegenüber einem Mittelbereich angewinkelt ist, insbesondere beide Endbereiche in entgegengesetzte Richtungen angewinkelt sind. Die Endbereiche können gegen den Mittelbereich z.B. rechtwinklig angewinkelt sein. Insbesondere der Mittelbereich mag ein Loch ("Führungsloch") zum Durchführen des Führungselements aufweisen. Dieses Loch mag insbesondere mittig in dem Mittelbereich eingebracht sein. Die angewinkelten Endbereiche dienen z.B. einem Höhenausgleich zwischen dem Kochfeld und der Arbeitsplatte.

Das Halterungselement mag allgemein ein oder mehrere Durchbrüche (Löcher, Schlitze usw.) aufweisen, um eine vielgestaltige Befestigung an der Arbeitsplatte und/oder an dem Haushaltsgerät zu ermöglichen. Das Halterungselement mag dazu eingerichtet sein, gekürzt zu werden, z.B. durch eine entsprechend geringe Dicke, mittels einer Solltrennstelle usw.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung von Ausführungsbeispielen, die im Zusammenhang mit den Zeichnungen näher erläutert werden. Dabei können zur Übersichtlichkeit gleiche oder gleichwirkende Elemente mit gleichen Bezugszeichen versehen sein.
- Fig.1: zeigt als Ansicht von schräg oben ein Haushaltsgerät, das in einen Ausschnitt einer Arbeitsplatte einzusetzen ist, mit nicht zur Erfindung gehörigen Befestigungseinrichtungen zum Befestigen des Haushaltsgeräts an der Arbeitsplatte;
- Fig.2: zeigt die Elemente aus Fig.1 als Schnittdarstellung in Seitenansicht;
- Fig.3: zeigt als Schnittdarstellung in Seitenansicht das in den Ausschnitt der Arbeitsplatte eingesetzte und mittels der nicht zur Erfindung gehörigen Befestigungseinrichtungen befestigte Haushaltsgerät;
- Fig.4: zeigt in einer Ansicht von schräg unten die nicht zur Erfindung gehörigen Befestigungseinrichtung;
- Fig.5: zeigt die nicht zur Erfindung gehörige Befestigungseinrichtung in einer Seitenansicht;
- Fig.6: zeigt die nicht zur Erfindung gehörige Befestigungseinrichtung als Schnittdarstellung in Seitenansicht;
- Fig.7: zeigt in einer Ansicht von schräg unten eine Befestigungseinrichtung gemäß einem Ausführungsbeispiel der Erfindung;
- Fig.8: zeigt die Befestigungseinrichtung gemäß dem erfindungsgemäßen Ausführungsbeispiel in einer Draufsicht.
- Fig.9: zeigt die Befestigungseinrichtung gemäß dem erfindungsgemäßen Ausführungsbeispiel als Schnittdarstellung in Seitenansicht;
- Fig.10: zeigt als Schnittdarstellung in Seitenansicht einen Ausschnitt aus der Befestigungseinrichtung gemäß dem erfindungsgemäßen Ausführungsbeispiel im Bereich einer Fixierungseinrichtung;
- Fig.11: zeigt als Schnittdarstellung in Seitenansicht das in den Ausschnitt der Arbeitsplatte eingesetzte Haushaltsgerät, wobei die Befestigungseinrichtungen gemäß dem erfindungsgemäßen Ausführungsbeispiel das Haushaltsgerät noch nicht halten;
- Fig.12: zeigt als Schnittdarstellung in Seitenansicht das in den Ausschnitt der Arbeitsplatte eingesetzte Haushaltsgerät, wobei die Befestigungseinrichtungen gemäß dem erfindungsgemäßen Ausführungsbeispiel das Haushaltsgerät noch locker halten;
- Fig.13: zeigt als Schnittdarstellung in Seitenansicht das in den Ausschnitt der Arbeitsplatte eingesetzte Haushaltsgerät, wobei die Befestigungseinrichtungen gemäß dem erfindungsgemäßen Ausführungsbeispiel das Haushaltsgerät fest halten; und
- Fig.14: zeigt als Schnittdarstellung in Seitenansicht das in den Ausschnitt einer anderen Arbeitsplatte eingesetzte Haushaltsgerät, wobei die Befestigungseinrichtungen gemäß dem erfindungsgemäßen Ausführungsbeispiel das Haushaltsgerät halten.

**Fig.1** zeigt als Ansicht von schräg oben ein Haushaltsgerät in Form eines Kochfelds 1, das oberhalb einer Arbeitsplatte A1 angeordnet ist und in einen Ausschnitt D der Arbeitsplatte A1 einzusetzen ist. **Fig.2** zeigt die in Fig.1 gezeigte Anordnung als Schnittdarstellung in Seitenansicht.

Das Kochfeld 1 weist eine oberseitige Kochplatte 2 (siehe Fig.2) auf, an welcher unterseitig ein Gehäuse 3 anschließt. Das Gehäuse 3 ist wannenförmig mit einem Boden 4 und einer daran nach oben anschließenden umlaufenden Seitenwand 5 ausgebildet. Die Seitenwand 5 weist in Draufsicht eine rechteckige Grundform mit vier Seitenwandabschnitten 6, 7 auf, nämlich mit zwei sich gegenüberliegenden längeren Seitenwandabschnitten 6 und zwei sich gegenüberliegenden kürzeren Seitenwandabschnitten 7. Von den kürzeren Seitenwandabschnitten 7 sind jeweils zwei Befestigungseinrichtungen 8-10 mittels einer Schraube 11 angeschraubt. Die Befestigungseinrichtungen 8-10 jedes kürzeren Seitenwandabschnitts 7 sind dort in einem seitlichen Endbereich in der Nähe einer jeweiligen senkrechten Kante beim Übergang zu den längeren Seitenwandabschnitten 6 angebracht. Die Befestigungseinrichtungen 8-10 sind spiegelsymmetrisch zu senkrecht stehenden, mittig durch das Gehäuse 3 führenden Schnittebenen (o. Abb.) angeordnet.

Jede der von den kürzeren Seitenwandabschnitten 7 herabhängenden, nicht zur Erfindung gehörigen Befestigungseinrichtungen 8-10 weist ein längliches Führungselement in Form eines elastisch biegsamen Kunststoffstabs 8 auf, an welchem ein Halterungselement in Form eines Winkels 9 längsverschieblich führbar ist. Unterhalb des Winkels 9 befindet sich ist an dem Kunststoffstab 8 eine Fixierungseinrichtung in Form einer Rändelmutter 10, die ebenfalls längsverschieblich führbar ist. Der Winkel 9 liegt auf der Rändelmutter 10 auf. Die Rändelmutter 10 stellt einen unteren Anschlag für den Winkel 9 dar und ist an einer gewünschten Längsposition des Kunststoffstabs 8 fixierbar.

Das Kochfeld 1 weist ferner an seiner Oberseite einen umlaufenden, seitlich über den Ausschnitt D überstehenden Auflagerand 1a auf.

Zum Einsetzen des Kochfelds 1 von oben in den Ausschnitt D können die Kunststoffstäbe 8 einfach nach innen (weg von dem Rand des Ausschnitts D) gebogen werden, um das Einsetzen nicht zu behindern.

**Fig.3** zeigt als Schnittdarstellung in Seitenansicht das in den Ausschnitt D eingesetzte und bereits mittels der Befestigungseinrichtungen 8-10 an der Arbeitsplatte A1 befestigte Kochfeld 1. Das Kochfeld 1 liegt dabei mit seinem Auflagerand 1a an einer Oberseite der Arbeitsplatte A1 auf. Der Winkel 9 ist mittels der Rändelmutter 10 so weit oben an dem Kunststoffstab 8 fixiert worden, dass er sowohl an dem Boden 4 des Gehäuses 3 als auch an einer Unterseite der Arbeitsplatte A1 anliegt. Der Winkel 9 wird dabei über den Kunststoffstab 8 angezogen, so dass auf das Kochfeld 1 eine Anziehkraft nach unten ausgeübt wird, welche den Auflagerand 1a auf die Arbeitsplatte A1 drückt.

**Fig.4** zeigt die Befestigungseinrichtung 8-10 genauer in einer Ansicht von schräg unten. **Fig.5** zeigt die Befestigungseinrichtung 8-10 in einer Seitenansicht. **Fig.6** zeigt die Befestigungseinrichtung 8-10 als Schnittdarstellung durch die in Fig.5 gezeigte Schnittebene C-C in Seitenansicht. Der Kunststoffstab 8 weist eine Querschnittsform eines zweiseitig abgeflachten Kreises oder in einer anderen Sicht eines Rechtecks mit zwei gegenüberliegenden Flachseiten 12 und zwei kreissektorförmig gekrümmten Seiten 13. Eine Breite der parallel zueinander angeordneten Flachseiten 12 ist größer als eine Breite der gekrümmten Seiten 13, so dass der Kunststoffstab 8 eine bandförmig flache Grundform mit den gekrümmten Seiten 13 als Flachseiten aufweist. Diese eignet sich besonders zur Einführung in einen Ausschnitt D mit geringem Spiel. Die gekrümmten Seiten 13 sind mit einem jeweiligen Gewindeausschnitt 14 versehen, wobei die beiden Gewindeausschnitte 14 als getrennt angeordnete Teile eines gemeinsamen Gewindes dienen.

Der Winkel 9 ist als ein streifenförmiger Blechwinkel ausgebildet, dessen Endbereiche 15 und 16 gegenüber einem Mittelbereich 17 senkrecht angewinkelt sind ("Abstandswinkel"), und zwar in entgegengesetzten Richtungen. Mittig in dem Mittelbereich 17 befindet sich ein Führungsloch 18 zum Durchführen des Kunststoffstabs 8.

Der Winkel 9 weist an dem Mittelbereich 17 beidseitig neben dem Führungsloch 18 jeweils ein weiteres Loch 20 auf, z.B. zur Nutzung als Schraubloch zum Anschrauben des Winkels 9 an der Arbeitsplatte A1. Der Winkel 9 mag gekürzt werden, z.B. mittels einer Blechschere.

Nun wieder in Bezug auf Fig.3 ist die Arbeitsplatte A2 dünner als das Gehäuse 3 des Kochfelds 1. Um diesen Höhenunterschied zu berücksichtigen, sind die Winkel 9 so orientiert eingebaut worden, dass der nach oben hochstehende Endbereich 15 die Arbeitsplatte A1 kontaktiert, während der Mittelbereich 17 auf dem Kochfeld 1 aufliegt.

Nun wieder zurück zu Fig.4 bis 6, greift die Rändelmutter 10 in das Gewinde 14 ein. Durch Drehen der Rändelmutter 10 kann diese an dem Kunststoffstab 8a (in Richtung der Schraube 11) hochgedreht oder (von der Schraube 11 weg) heruntergedreht werden. Um von dem in Fig.2 locker in den Ausschnitt D eingesetzten Kochfeld 1 zu dem auf die Arbeitsplatte A1 angezogenen Kochfeld 1 aus Fig.3 zu gelangen, wird die Rändelmutter 10 hochgedreht, bis sie den Winkel 9 gegen die Arbeitsplatte A1 und den Boden 4 des Kochfelds 1 drückt. Durch ein Einstellen der Position der Rändelmutter 10 an dem Kunststoffstab 8 lässt sich die Anziehkraft auf das Kochfeld 1 einstellen. Die Anziehkraft kann z.B. so eingestellt werden, dass Unebenheiten der Arbeitsplatte A1 o. ä. ausgeglichen werden. Dazu mag der Auflagerand 1a unterseitig eine Dichtung (o. Abb.) aufweisen.

**Fig.7** zeigt in einer Ansicht von schräg unten ein Ausführungsbeispiel einer erfindungsgemäßen Befestigungseinrichtung 9, 21, 22 . **Fig.8** zeigt die erfindungsgemäße Befestigungseinrichtung 9, 21, 22 in einer Draufsicht. **Fig.9** zeigt die erfindungsgemäße Befestigungseinrichtung 9, 21, 22 in Seitenansicht als Schnittdarstellung durch die in Fig.8 gezeigte Schnittebene A-A.

Die Befestigungseinrichtung 9, 21, 22 weist ein längliches Führungselement in Form eines Kunststoffbands oder Kunststoffstreifens 21 auf, welcher ähnlich zu einem entsprechenden Streifen eines Kabelbinders ausgestaltet sein kann. Ein Querschnitt des Kunststoffstreifens 21 ist hier rechteckig, wobei eine Seitenfläche mit einer in Längsrichtung des Kunststoffstreifens 21 angeordneten Zahnreihe 25 versehen ist. An seinem unteren Ende mag ein nicht mit Zähnen versehener Einführungsabschnitt 26 vorhanden sein, an welchem der Winkel 9 mit seinem Führungsloch 18 sowie die Fixierungseinrichtung 22 aufschiebbar sind.

Die Fixierungseinrichtung 22 weist, wie anhand des Ausschnitts B in **Fig.10** als Schnitt gezeigt, ein Führungselement in Form eines Gewindebolzens 27 auf, durch den der Kunststoffstreifen 21 verläuft. Der Gewindebolzen 27 weist eine nach innen gerichtete Rastlasche in Form einer Sperrzunge 28 auf, welche in die Zahnreihe 25 zahnweise einrastet. Die Sperrzunge 28 erlaubt eine Verschiebung der Fixierungseinrichtung 22 nur in eine Richtung, nämlich praktischerweise nur in Richtung des Kochfelds 1. Diese Einwegverrastung arretiert die Fixierungseinrichtung 22 in die andere Richtung, beispielsweise ähnlich zu einem Rastkopf eines Kabelbinders.

Auf ein außenliegendes Gewinde 29 des Gewindebolzens 27 ist eine Schraubmutter 30 aufschraubbar. Das Gewinde 29 ist ein durchgehendes Gewinde, so dass die Schraubmutter 30 in beide Richtungen über den Gewindebolzen 27 hinaus drehbar ist. Die Schraubmutter 30 kann beispielsweise dazu verwendet werden, das Kochfeld 1 mit einer genau dosierbaren Kraft an die Arbeitsplatte A1 zu ziehen. Dabei wird die Erkenntnis zugrunde gelegt, dass die Zähne der Zahnreihe 25 einen vorbestimmten Abstand aufweisen und nicht beliebig fein gestaltet werden können. Daher mag das Kochfeld 1 in einigen Einbausituationen ohne weitere Maßnahmen ggf. nur schwer fest an der Arbeitsplatte A1 gehalten werden. Durch Drehen der Schraubmutter 30 in Richtung des Kochfelds 1 über den Gewindebolzen 27 hinaus kann die Schraubmutter 30 der Winkel 9 stufenlos weiter nach oben gegen das Kochfeld 1 und die Arbeitsplatte A1 drücken. So kann der Druck des Winkels 9 gegen die Arbeitsplatte sehr genau justiert werden.

Zusätzlich mag die Schraubmutter 30 die Sperrzunge 28 gegen den Kunststoffstreifen 21 drücken, um eine unabsichtliche Lösung weiter zu erschweren.

**Fig.11** zeigt als Schnittdarstellung in Seitenansicht das in den Ausschnitt D der Arbeitsplatte A1 eingesetzte Kochfeld 1, wobei die erfindungsgemäßen Befestigungseinrichtungen 9, 21, 22 gemäß dem zweiten Ausführungsbeispiel das Kochfeld 1 noch nicht halten. Durch die elastisch biegsame Natur der Kunststoffstreifen 21 lassen sich diese zum Einsetzen des Kochfelds 1 einfach umbiegen und damit seitlich bewegen.

**Fig.12** zeigt das eingesetzte Kochfeld 1, wobei die erfindungsgemäßen Befestigungseinrichtungen 9, 21, 22 das Kochfeld 1 in dem Ausschnitt D locker halten. Dazu sind die Gewindebolzen 27 in Richtung des Kochfelds 1 und damit in Rastrichtung bis zum letzen erreichbaren Zahn der Zahnreihe 25 hochbewegt worden. Dabei kann noch ein geringes Spiel zur Bewegung des Kochfelds 1 in vertikaler Richtung verbleiben; es ist also noch nicht so fest angezogen, dass das Kochfeld 1 an die Arbeitsplatte A1 gezogen wird.

**Fig.13** zeigt das eingesetzte Kochfeld 1, wobei die erfindungsgemäßen Befestigungseinrichtungen 9, 21, 22 das Kochfeld 1 nun fest halten. Dies wird dadurch erreicht, dass die Schraubmutter 30 so weit über den Gewindebolzen 27 hinaus hochgedreht worden ist, dass sie den Winkel 9 weiter nach oben drückt.

**Fig.14** zeigt als Schnittdarstellung in Seitenansicht das in einen Ausschnitt D einer anderen Arbeitsplatte A2 eingesetzte Kochfeld 1, wobei die erfindungsgemäßen Befestigungseinrichtungen 9, 21, 22 gemäß dem zweiten Ausführungsbeispiel das Kochfeld 1 halten. Die Arbeitsplatte A2 ist dicker bzw. höher als das Gehäuse 3 des Kochfelds 1. Um diesen Höhenunterschied zu berücksichtigen, sind die Winkel 9 nun so orientiert eingebaut worden, dass der nach oben hochstehende Endbereich 15 in den Ausschnitt D reicht und das Kochfeld 1 kontaktiert.

Falls der hochstehende Endbereich 15 nicht die Höhe aufweist, um den Höhenunterschied zwischen dem Kochfeld 1 und der Arbeitsplatte A2 genau auszugleichen, kann der Winkel 9 bei ausreichend starkem Anzug den Kunststoffstreifen 21 lokal umbiegen, so dass durch eine Schrägstellung des Winkels 9 eine feste Auflage erreicht wird.

### Bezugszeichenliste

- 1: Kochfeld
- 1a: Auflagerand des Kochfelds
- 2: Kochplatte
- 3: Gehäuse des Kochfelds
- 4: Boden des Kochfelds
- 5: Seitenwand des Kochfelds
- 6: längerer Seitenwandabschnitt
- 7: kürzerer Seitenwandabschnitt
- 8: Kunststoffstab
- 9: Winkel
- 10: Rändelmutter
- 11: Schraube
- 12: Flachseite des Kunststoffstabs
- 13: gekrümmte Seite des Kunststoffstabs
- 14: Gewindeausschnitt
- 15: Endbereich des Halterungselements
- 16: Endbereich des Halterungselements
- 17: Mittelbereich des Halterungselements
- 18: Führungsloch des Halterungselements
- 20: weiteres Loch des Halterungselements
- 21: Kunststoffstreifen
- 22: Fixierungseinrichtung
- 25: Zahnreihe
- 26: Einführungsabschnitt des Kunststoffstreifens
- 27: Gewindebolzen
- 28: Sperrzunge
- 29: Gewinde
- 30: Schraubmutter
- A1: Arbeitsplatte
- A2: Arbeitsplatte
- D: Ausschnitt

## Patentansprüche

1. Anordnung mit einem Haushaltsgerät (1), mit mindestens einem länglichen Führungselement (8; 21), einer Fixierungseinrichtung (10; 22; 27; 29) und mindestens einem Halterungselement (9) zum Halten des Haushaltsgeräts (1) an einer Arbeitsplatte (A1; A2), das über ein jeweiliges Führungselement (8; 21) an dem Haushaltsgerät (1) befestigt ist,
wobei
- das mindestens eine längliche Führungselement (8; 21) an dem Haushaltsgerät (1) befestigt ist und von dem Haushaltsgerät (1) herabhängt,
- das Halterungselement (9) an dem Führungselement (8; 21) längsverschieblich führbar ist und
- das Halterungselement (9) an einer variablen Längsposition des Führungselements (8; 21) fixierbar ist,
**dadurch gekennzeichnet, dass**
- das Halterungselement (9) mittels der Fixierungseinrichtung (10; 22, 27, 29) an dem Führungselement (8; 21) fixierbar ist, auf welcher das Halterungselement (9) aufliegt, dass
- das Führungselement (21) einen in Längsrichtung verzahnten Streifen aufweist, an welchem die Fixierungseinrichtung (10, 22, 27, 29) zahnweise ratschenartig verrastbar ist und dass
- die Fixierungseinrichtung (10, 22, 27, 29) eine Durchführung für das Führungselement (21) aufweist, in welche eine innenliegende Sperrzunge (28) ragt.

2. Anordnung nach Anspruch 1, **dadurch gekennzeichnet, dass** die Fixierungseinrichtung (10, 22, 27, 29) einen Gewindebolzen (27) mit der mindestens einen innenliegenden Sperrzunge (28) aufweist, durch welchen das Führungselement (21) hindurchgeführt ist und an welchem außenseitig eine Schraubmutter (30) aufschraubbar ist.

3. Anordnung nach Anspruch 2, **dadurch gekennzeichnet, dass** der Gewindebolzen (27) außenseitig ein durchgehendes Gewinde aufweist.

4. Anordnung nach einem der vorhergehenden Ansprüche, **dadurch gekennzeichnet, dass** das Haushaltsgerät (1) ein unterseitig angeordnetes Gehäuse (3) aufweist und das mindestens eine längliche Führungselement (8; 21) an einer Seitenwand (5) des Gehäuses (3) befestigt ist.

5. Anordnung nach einem der vorhergehenden Ansprüche, **dadurch gekennzeichnet, dass** der in Längsrichtung verzahnte Streifen des Führungselements (8; 21) ein elastisch biegsamer Kunststoffstreifen ist.

6. Anordnung nach Anspruch 5, **dadurch gekennzeichnet, dass** das Führungselement (21) eine rechteckige Querschnittsform aufweist, wobei sich eine Zahnreihe an einer Seite oder an zwei gegenüberliegenden Seiten befindet.

7. Anordnung nach einem der vorhergehenden Ansprüche, **dadurch gekennzeichnet, dass** die Fixierungseinrichtung (10; 22, 27, 29) als unterer Anschlag für das Halterungselement (9) dient.

8. Anordnung nach einem der vorhergehenden Ansprüche, **dadurch gekennzeichnet, dass** Halterungselement (9) eine mit endständigen Abstandswinkeln (15, 16) ausgebildete Platte ist, wobei das Halterungselement (9) in einem Mittelbereich (17) zwischen den Abstandswinkeln (15, 16) ein Loch (18) zum Durchführen des Führungselements (8; 21) aufweist.

9. Anordnung nach einem der vorhergehenden Ansprüche, **dadurch gekennzeichnet, dass** das Haushaltsgerät (1) ein Kochfeld ist.

## Claims

1. Arrangement with a household appliance (1), with at least one elongated guide element (8; 21), a fixing device (10; 22; 27; 29) and at least one mounting element (9) for mounting the household appliance (1) on a worktop (A1; A2), which is fastened to the household appliance (1) by way of a respective guide element (8; 21),
wherein
- the at least one elongated guide element (8; 21) is fastened to the household appliance (1) and dangles off the household appliance (1),
- the mounting element (9) can be guided in a longitudinally displaceable manner on the guide element (8; 21) and
- the mounting element (9) can be fixed to a variable longitudinal position of the guide element (8; 21),
**characterised in that**
- the mounting element (9) can be fixed to the guide element (8; 12), on which the mounting element (9) rests, by means of the fixing device (10; 22; 27; 29), that
- the guide element (21) has a strip which is toothed in the longitudinal direction, to which the fixing device (10, 22, 27, 29) can be latched tooth by tooth in the manner of a ratchet and that
- the fixing device (10, 22, 27, 29) has a feedthrough for the guide element (21), into which an internal locking tab (28) protrudes.

2. Arrangement according to claim 1, **characterised in that** the fixing device (10, 22, 27, 29) has a threaded bolt (27) with the at least one internal locking tab (28), through which the guide element (21) is guided and to which a threaded nut (30) can be screwed on the outside.

3. Arrangement according to claim 2, **characterised in that** the threaded bolt (27) has a continuous thread on the outside.

4. Arrangement according to one of the preceding claims, **characterised in that** the household appliance (1) has a housing (3) arranged on the underside, and the at least one elongated guide element (8; 21) is fastened to a side wall (5) of the housing (3).

5. Arrangement according to one of the preceding claims, **characterised in that** the strip of the guide element (8; 21) which is toothed in the longitudinal direction is an elastically flexible plastic strip.

6. Arrangement according to claim 5, **characterised in that** the guide element (21) has a rectangular cross-sectional shape, wherein a row of teeth is located on one side or on two opposing sides.

7. Arrangement according to one of the preceding claims, **characterised in that** the fixing device (10; 22; 27, 29) is used as a lower stop for the mounting element (9).

8. Arrangement according to one of the preceding claims, **characterised in that** the mounting element (9) is a plate embodied with terminal offset angles (15, 16), wherein in a central region (17) between the offset angles (15, 16) the mounting element (9) has a hole (18) to feed through the guide element (8; 21).

9. Arrangement according to one of the preceding claims, **characterised in that** the household appliance (1) is a hob.

## Revendications

1. Disposition comportant un appareil électroménager (1), comportant au moins un élément de guidage longitudinal (8 ; 21), un dispositif de fixation (10 ; 22 ; 27 ; 29) et au moins un élément de maintien (9) permettant de maintenir l'appareil électroménager (1) au niveau du plan de travail (A1 ; A2), lequel élément de maintien est fixé au niveau de l'appareil électroménager (1) par le biais d'un élément de guidage (8 ; 21) respectif,
dans lequel
- l'au moins un élément de guidage longitudinal (8 ; 21) est fixé à l'appareil électroménager (1) et pend de l'appareil électroménager (1),
- l'élément de maintien (9) peut être guidé au niveau de l'élément de guidage (8 ; 21) en coulissant dans le sens longitudinal et
- l'élément de maintien (9) peut être fixé au niveau d'une position longitudinale variable de l'élément de guidage (8 ; 21),
**caractérisée en ce que**
- l'élément de maintien (9) peut être fixé à l'élément de guidage (8 ; 21) au moyen du dispositif de fixation (10 ; 22, 27, 29), élément de guidage sur lequel est posé l'élément de maintien (9), **en ce que**
- l'élément de guidage (21) présente une bande endentée dans la direction longitudinale, au niveau de laquelle le dispositif de fixation (10, 22, 27, 29) peut être encliqueté pour chaque dent à la manière de cliquets et **en ce que**
- le dispositif de fixation (10, 22, 27, 29) présente un passage pour l'élément de guidage (21) dans lequel une patte de verrouillage intérieure (28) fait saillie.

2. Disposition selon la revendication 1, **caractérisée en ce que** le dispositif de fixation (10, 22, 27, 29) présente un boulon fileté (27) avec l'au moins une patte de blocage intérieure (28), à travers lequel l'élément de guidage (21) est guidé et au niveau duquel un écrou (30) peut être vissé côté extérieur.

3. Disposition selon la revendication 2, **caractérisée en ce que** le boulon fileté (27) présente un filetage traversant côté extérieur.

4. Disposition selon l'une des revendications précédentes, **caractérisée en ce que** l'appareil électroménager (1) présente un boîtier (3) disposé côté inférieur et l'au moins un élément de guidage longitudinal (8 ; 21) est fixé à une paroi latérale (5) du boîtier (3).

5. Disposition selon l'une des revendications précédentes, **caractérisée en ce que** la bande de l'élément de guidage (8 ; 21) endentée dans la direction longitudinale est une bande en matière plastique élastiquement flexible.

6. Disposition selon la revendication 5, **caractérisée en ce que** l'élément de guidage (21) présente une forme de section transversale rectangulaire, dans laquelle une rangée de dents se trouve au niveau d'un côté ou au niveau de deux côtés opposés.

7. Disposition selon l'une des revendications précédentes, **caractérisée en ce que** le dispositif de fixation (10 ; 22, 27, 29) sert de butée inférieure pour l'élément de retenue (9).

8. Disposition selon l'une des revendications précédentes, **caractérisée en ce que** l'élément de fixation (9) est une plaque réalisée avec des angles d'écartement terminaux (15, 16), dans laquelle l'élément de maintien (9) présente dans une zone médiane (17) entre les angles d'écartement (15, 16) un trou (18) permettant le passage de l'élément de guidage (8 ; 21).

9. Disposition selon l'une des revendications précédentes, **caractérisée en ce que** l'appareil électroménager (1) est une plaque de cuisson.
